# EUROPÄISCHE PATENTSCHRIFT

(11) **EP 1 473 096 B1**
(45) Veröffentlichungstag und Bekanntmachung des Hinweises auf die Patenterteilung: **27.07.2005**
(21) Anmeldenummer: 03009555.8
(22) Anmeldetag: 28.04.2003
(51) Int. Cl.: B21D 5/12

(54) **Rollformeinrichtung zum Rollformen von Blechbändern und Rollensegment für eine solche Rollformeinrichtung**
Roll forming device for roll forming sheet metal strips and roller segment for such a roll forming device
Dispositif de roulage pour le profilage des bandes métalliques et segment de rouleaux pour ce dispositif de roulage

(43) Veröffentlichungstag der Anmeldung: 03.11.2004
(73) Patentinhaber: Corus Bausysteme GmbH, 56070 Koblenz (DE)
(72) Erfinder: Döhren Jürgen, 55452 Guldental (DE)
(74) Vertreter: van der Donk, Henricus Matheus

(56) Entgegenhaltungen:
- DE-B- 1 777 039
- FR-A- 760 457
- US-A- 4 981 060
- US-B1- 6 209 374
- PATENT ABSTRACTS OF JAPAN vol. 009, no. 042 (M-359), 22. Februar 1985 (1985-02-22) & JP 59 183936 A (SHIRAKI KINZOKU KOGYO KK), 19. Oktober 1984 (1984-10-19)

## Beschreibung

Die vorliegende Erfindung betrifft eine Rollformeinrichtung zum Rollformen von Blechbändern mit einem Gestell und mehreren, in einer Bandförderrichtung hintereinander angeordneten Paaren von Rollen, die in paralleler Ausrichtung einander gegenüberliegend unter Bildung eines dazwischen liegenden profilierten Spalts für die Durchführung des zu bearbeitenden Blechbandes angeordnet und rotierend antreibbar sind, wobei die Rollen jeweils quer zur Bandförderrichtung in erste Rollensegmente und zweite Rollensegmente unterteilt sind und zumindest die zweiten Rollensegmente quer zur Bandführungsrichtung bewegt werden können.

Rollformeinrichtungen der vorgenannten Art sind nach dem Oberbegriff von Anspruch 1 beispielsweise aus dem US-Patent 4,811,587 bekannt und werden in der Praxis eingesetzt, um im Durchlaufverfahren Blechbänder, die von einem Coil abgewickelt werden, mit einem Profil zu versehen bzw. an den Randbereichen der Blechbänder aufrecht abragende Stege herzustellen. Dazu werden die Blechbänder zwischen den Rollenpaaren hindurch geführt, die an ihrem Außenumfang zueinander korrespondierende Rollprofile aufweisen, um das Blechband, wenn es zwischen den Rollen hindurchläuft, unter Druck zu verformen.

Bei den bekannten Rollformeinrichtungen werden die Rollen jeweils durch zwei Rollensegmente gebildet, die an seitlichen Trägern des Gestells drehbar gelagert und durch eine Übertragungswelle miteinander verbunden sind, so daß nur ein Rollensegment angetrieben zu werden braucht. Dabei kann einer der Gestellträger quer zur Bandförderrichtung der Rollformeinrichtung nach außen verfahren werden, so daß die Maschinenbreite an die Breite des zu bearbeitenden Blechbands angepaßt werden kann.

Eine ähnliche Rollformeinrichtung ist aus der US 6,209,374 B1 bekannt. Bei dieser Rollformeinrichtung sind allerdings die Rollen auf den beiden-Seiten des Gestells nicht miteinander verbunden. Die bekannten Rollformeinrichtungen haben sich in der Praxis durchaus bewährt. Als problematisch wird jedoch teilweise angesehen, daß die Rollformeinrichtungen nur sehr schwer für die Herstellung unterschiedlicher Blechprofile umgerüstet werden können. Hierzu ist es nämlich erforderlich, die Rollensegmente als Ganzes auszutauschen.

Aus der US 4,981,060 B1 ist eine weitere Rollformeinrichtung bekannt, bei welcher die Rollen jeweils von einer Hohlwelle gebildet werden, die an ihren beiden Enden am Maschinengestell gelagert ist und Profilsegmente trägt, welche den Preßspalt definieren. Auch bei dieser Rollformeinrichtung gestaltet sich ein Umrüsten schwierig, da die gesamte Rolle demontiert werden muß.

Aufgabe der Erfindung ist es daher, eine Rollformeinrichtung der eingangs genannten Art so auszubilden, daß ein Umrüsten auf unterschiedliche Blechprofile auf einfache Weise möglich ist.

Diese Aufgabe ist bei einer Rollformeinrichtung der eingangs genannten Art dadurch gelöst, daß die Rollensegmente jeweils einen als Hohlwelle ausgebildeten Grundkörper, der auf einer am Gestell angeordneten Welle drehfest gehalten ist und von dieser axial abgezogen werden kann, und mehrere ein Rollprofil definierende Profilelemente, die nebeneinander liegend an dem Grundkörper drehfest gehalten und mit diesem lösbar verbunden sind, aufweisen. Erfindungsgemäß sind die Rollensegmente somit als Module ausgebildet, die auf fest am Gestell vorgesehene Wellen aufgeschoben werden können, so daß sie mit wenig Aufwand montiert und demontiert werden können.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt die einzige Figur in teilweise geschnittener Ansicht einen Rollensatz einer erfindungsgemäßen Rollformeinrichtung. Diese Rollformeinrichtung 1 besitzt ein Gestell 2, das von einem Unterbau 3 und davon aufrecht abragenden Trägern 4, 5, welche sich seitlich entlang einer Transportbahn für ein zu bearbeitendes Blechband erstrecken, gebildet wird. Zwischen den seitlichen Trägern 4, 5 erstrecken sich Paare von einander zugeordneten Rollen 6, 7, die in horizontaler Ausrichtung übereinander liegend an den Trägern 4, 5 gehalten sind und zwischen sich einen profilierten Spalt S bilden, durch welchen ein zu bearbeitendes Blechband in der Bandförderrichtung, d.h. senkrecht zur Bildebene der Figur, hindurchgeführt und dabei unter Druckeinwirkung verformt wird. In der dargestellten Ausführungsform sind die Rollprofile für die Herstellung eines Stahltrapezprofils ausgebildet.

Die Rollen 6, 7 sind quer zur Bandförderrichtung in erste Rollensegmente 6a, 7a und zweite Rollensegmente 6b, 7b unterteilt, wobei der in der Zeichnung rechte Träger 5 des Gestells 2, an welchem die zweiten Rollensegmente 6b, 7b gehalten sind, wie durch den Doppelpfeil A angedeutet ist, quer zur Bandführungsrichtung, gegenüber dem Untergestell 3 verfahren werden kann, um die Maschinenbreite an die Breite der zu bearbeitenden Blechbahn anzupassen. Weiterhin kann der Träger 5 nach außen verfahren werden, um zwischen den ersten Rollensegmenten 6a, 7a und zweiten Rollensegmenten 6b, 7b einen ausreichenden Platz für Wartungs- bzw. Montagezwecke zu schaffen. Alternativ können auch Träger 4,5 verfahrbar sein.

Erfindungsgemäß weisen nun die Rollensegmente 6a, 6b, 7a, 7b jeweils in einen als Hohlwelle ausgebildeten Grundkörper 10 auf, der, wie anhand des in der Zeichnung oberen, linken Rollensegments 7a dargestellt ist, auf eine an einem seitlichen Träger 4, 5 drehbar gelagerte Welle 9 axial aufgeschoben und mit dieser beispielsweise durch eine Keilnutverbindung drehfest verbunden werden kann. Der Grundkörper 10 trägt an seinem Außenumfang mehrere - in der dargestellten Ausführungsform 4 - ringförmige Profilelemente 11, welche auf den Grundkörper 10 von einem axialen Ende her aufgeschoben und mit dem Grundkörper 10 beispielsweise durch eine Keilnutverbindung drehfest verbunden sind. Zur axialen Sicherung der Profilelemente 11 ist an dem einen axialen Ende des Grundkörpers 10 ein Absatz vorgesehen und ist auf das andere axiale Ende eine nicht dargestellte Sicherungsutter aufgeschraubt. Die Profilelemente 11 definieren an ihrem Außenumfang das Rollprofil 11a.

Die beiden eine Rolle 6, 7 bildenden Rollensegmente 6a, 6b, 7a, 7b sind, wie anhand der unteren Rolle 6 in der Figur gezeigt ist, die durch eine Übertragungswelle 12 miteinander verbunden. Diese tägt über ihre gesamte Länge ein Keilprofil, das mit entsprechenden Profilen an der Innenseite der Wellen 9 in Eingriff steht. Wenn die linken Rollensegmente 6a, 7a durch einen Motor 8 im Betrieb drehend angetrieben werden, rotieren entsprechend die rechten Rollensegmente 6b, 7b durch die Verbindung mit.

Die erfindungsgemäßen Rollensegmente 6a, 6b, 7a, 7b können in einfacher Weise ausgetauscht werden, indem die Befestigungsmittel, über welche sie axial an den Wellen 9 fixiert sind, gelöst und axial von den Wellen 9 abgezogen werden, nachdem der rechte Ständer 5 ausreichend weit nach außen verfahren wurde. Im übrigen ist es möglich, auch die Profilelemente 11 einzeln auszutauschen, indem die Sicherungsmutter, über welche sie axial an dem Grundkörper 10 gesichert sind, gelöst wird und die Profilelemente 11 von dem Grundkörper 10 abgezogen werden.

## Patentansprüche

1. Rollformeinrichtung zum Rollformen von Blechbändern mit einem Gestell (2) und mehreren, in einer Bandförderrichtung hintereinander angeordneten Paaren von Rollen (6, 7), die in paralleler Ausrichtung einander gegenüberliegend unter Bildung eines dazwischen liegenden profilierten Spalts (S) für die Durchführung des zu bearbeitenden Blechbandes angeordnet und rotierend antreibbar sind, wobei die Rollen (6, 7) jeweils quer zur Bandförderrichtung in erste Rollensegmente (6a, 7a) und zweite Rollensegmente (6b, 7b) unterteilt sind und zumindest die zweiten Rollensegmente (6b) quer zur Bandförderrichtung bewegt werden können, **dadurch gekennzeichnet, daß** die Rollensegmente (6a, 6b, 7a, 7b) jeweils einen als Hohlwelle ausgebildeten Grundkörper (10), der auf einer am Gestell (2) angeordneten Welle (9) drehfest gehalten ist und von dieser axial abgezogen werden kann, und mehrere ein Rollprofil (11a) definierende Profilelemente (11), die nebeneinander liegend an dem Grundkörper (10) drehfest gehalten und mit diesem lösbar verbunden sind, aufweisen.

2. Rollformeinrichtung nach Anspruch 1, **dadurch gekennzeichnet, daß** die Profilelemente (11) ringförmig ausgebildet und auf den Grundkörper (10) axial aufgeschoben sind.

## Claims

1. Roll forming apparatus for the roll forming of sheet-metal strips, having a frame (2) and several pairs, arranged one behind the other in the strip conveying direction, of rolls (6, 7) which are oriented in parallel opposite one another while forming a profiled gap (S), lying in between, for passing through the sheet-metal strip to be processed and can be rotationally driven, the rolls (6, 7) each being subdivided transversely to the strip conveying direction into first roll segments (6a, 7a) and second roll segments (6b, 7b), and it being possible for at least the second roll segments (6b) to be moved transversely to the strip conveying direction, **characterized in that** the roll segments (6a, 6b, 7a, 7b) each have a basic body (10), which is designed as a hollow shaft, is held in a rotationally fixed manner on a shaft (9) arranged on the frame (2) and can be pulled off this shaft (9) axially, and a plurality of profile elements (11) which define a rolling profile (11a), are held in a rotationally fixed manner next to one another on the basic body (10) and are releasably connected to the latter.

2. Roll forming apparatus according to Claim 1, **characterized in that** the profile elements (11) are of annular design and are pushed axially onto the basic body (10).

## Revendications

1. Dispositif de roulage pour le profilage de bandes de tôle, qui comprend un châssis (2) et plusieurs paires de rouleaux (6, 7) disposées les unes derrière les autres dans le sens d'avancement de la bande en étant parallèles avec formation entre elles d'une fente profilée (S) pour le passage de la bande de tôle à façonner, ces rouleaux pouvant être entraînés en rotation et étant divisés perpendiculairement à la direction d'avancement de la bande, en un premier segment de rouleaux (6a, 7a) et un second segment de rouleaux (6b, 7b), avec possibilité de déplacement perpendiculairement à la direction d'avancement de la bande, pour au moins les seconds segments de rouleaux (6b, 7b), **caractérisé en ce que** les segments de rouleaux (6a, 6b, 7a, 7b) présentent chacun un corps de base (10) en forme d'arbre creux qui est solidaire en rotation d'un arbre (9) monté sur le châssis (2) et qui peut être retiré axialement de cet arbre, ainsi que plusieurs éléments profilés (11) définissant un profil de roulage (11a) et qui sont montés côte à côte sur le corps de base (10) avec solidarité en rotation, tout en pouvant être séparés de ce corps.

2. Dispositif de roulage selon la revendication 1, **caractérisé en ce que** les éléments profilés (11) ont la forme d'anneaux qui peuvent être glissés axialement sur le corps de base (10).
